# EUROPÄISCHE PATENTSCHRIFT

(11) **EP 1 108 189 B1**
(45) Veröffentlichungstag und Bekanntmachung des Hinweises auf die Patenterteilung: **18.09.2002**
(21) Anmeldenummer: 99939363.0
(22) Anmeldetag: 16.06.1999
(51) Int. Cl.: F24C 14/00

(54) **VERFAHREN ZUM REINIGEN EINES GARGERÄTS SOWIE DAZU VERWENDETE VORRICHTUNG**
METHOD FOR CLEANING A COOKING APPLIANCE AND CORRESPONDING DEVICE
PROCEDE DE NETTOYAGE D'UN APPAREIL DE CUISSON ET DISPOSITIF UTILISE A CET EFFET

(30) Priorität: 26.08.1998 DE 19838864
(43) Veröffentlichungstag der Anmeldung: 20.06.2001
(73) Patentinhaber: Rational AG, 86899 Landsberg am Lech (DE)
(72) Erfinder: DURTH, Wilfried, D-86899 Landsberg (DE); SCHOLL, Lorenz, D-86934 Ludenhausen (DE); BRUNNER, Hubert, D-86947 Weil (DE)
(74) Vertreter: Weber-Bruls, Dorothée, Dr.
(86) Internationale Anmeldenummer: DE9901784
(87) Internationale Veröffentlichungsnummer: WO00012942

(56) Entgegenhaltungen:
- DE-A- 2 842 771
- PATENT ABSTRACTS OF JAPAN vol. 1998, no. 10, 31. August 1998 (1998-08-31) & JP 10 128263 A (KAWASAKI HEAVY IND LTD;HOUSE FOODS CORP), 19. Mai 1998 (1998-05-19)

## Beschreibung

Die gegenwärtige Erfindung betrifft ein Verfahren zum Reinigen eines Gargeräts mit einem Garraum, bei dem zumindest eine Sprühdüse in den Garraum angeordnet, mit zumindest einer Zufuhrleitung für Wasser, Reiniger, Klarspüler und/oder Entkalker in den Garraum, insbesondere lösbar, verbunden und dort zu einer Drehbewegung angetrieben wird, sowie eine dazu verwendete Vorrichtung.

Solch ein Verfahren ist, beispielsweise, aus der DE 28 42 771 A1 bekannt. Dabei wird ein Sprüharm, der auf einem an eine Rohrleitung anschließbaren Standrohr drehbar gleagert ist, zur Vorbereitung einer Reinigung in den Garraum eingesetzt, so daß beim Reinigen durch den Rückstoß von aus dem Sprüharm austretendem Wasser eine Rotation des Sprüharms erzwungen wird. Die Reinigungswirkung von Wasser und/oder einem flüssigen Reinigungsmittel kann gemäß der DE 28 42 771 A1 ferner wahlweise durch das Zuschalten eines Dampferzeugers, eines Heizelements und/oder eines Gebläses verbessert werden.

Es ist, beispielsweise, aus der DE 39 07 740 C2 zur Verbesserung der Reinigungswirkung bekannt, die Schwenkbewegung eines Sprühkopfes zur schrittweisen radialen Verdrehung der Schwenkebene auszunutzen, was zu drei Rotationsfreiheitsgraden um einen Drehpunkt führt. Altemativerweise wird, beispielsweise, in der DE 31 14 951 A1 die Verwendung einer Vielzahl von drehbaren Sprüharmen für eine gründliche Reinigung vorgeschlagen, wobei die Sprühdüsen wieder einen Drehpunkt haben.

Die bekannten Reinigungsverfahren haben sich zwar grundsätzlich bewährt, hinterlassen jedoch insbesondere bei Verwendung von Einbauten im Garraum, wie Gestellen mit Schienen oder dergleichen, Sprühschatten, was nachteiligerweise dazu führt, daß trotz des Einsatzes aufwendiger Reinigungsmechanismen Schmutz im Garraum verbleibt

Aus der DE 42 06 846 C2 ist eine Vorrichtung zum Abscheiden von Feststoff- und/oder Flüssigkeitspartikeln aus einem Gasvolumen bekannt, bei der ein Gebläse und ein Fettabscheidering zum Einsatz kommen, wobei der Fettabscheidering konzentrisch um das Gebläse herum angeordnet sein kann, insbesondere um eine Heizeinrichtung zumindest teilweise im Strömungsschatten des Fettabscheiderings zu halten.

Es ist die Aufgabe der gegenwärtigen Erfindung, daß gattungsgemäße Verfahren derart weiterzuentwickeln, daß die Nachteile des Stands der Technik überwunden werden, insbesondere Sprühschatten bei in dem Garraum befindlichen Einbauten auf kostengünstige und umweltschonende Weise vermieden werden.

Diese Aufgabe wird erfindungsgemäß dadurch gelöst, daß der Drehpunkt der Drehbewegung zyklisch durch den Garraum gefahren wird.

Dabei kann vorgesehen sein, daß die zumindest eine Sprühdüse mit zumindest zwei, vorzugsweise drei, Rotationsfreiheitsgraden um den Drehpunkt und zumindest einem Rotationsfreiheitsgrad des Drehpunkts durch den Garraum bewegt wird.

Bevorzugt ist erfindungsgemäß, daß die zumindest eine Sprühdüse auf einer Zufallstrajektorie, stochastisch, getaktet und/oder mit sich verändernder Geschwindigkeit durch den Garraum bewegt wird.

Weiterhin kann nach der Erfindung vorgesehen sein, daß die Bewegung der zumindest einen Sprühdüse über Flüssigkeitsdruckvariationen, vorzugsweise ohne Hilfsenergie, angetrieben wird.

Auch kann erfindungsgemäß vorgesehen sein, daß die zumindest eine Sprühdüse mit zumindest einer Zufuhrleitung für Wasser, Reiniger, Klarspüler und/oder Entkalker in den Garraum, insbesondere lösbar, verbunden wird, wobei, sobald die zumindest eine Sprühdüse mit der zumindest einen Zufuhrleitung in Wirkverbindung gebracht wird, vorzugsweise nur noch ein Garraumreinigen eingestellt werden kann.

Ferner wird erfindungsgemäß vorgeschlagen, daß automatisch verhindert wird, daß Reiniger, Klarspüler und/oder Entkalker in die Wasserversorgung des Gargeräts eindringt beziehungsweise eindringen.

Bevorzugt ist erfindungsgemäß, daß zumindest eine weitere Sprühdüse im Garraum und/oder Gebläseraum zum Versprühen von Wasser, Reiniger, Klarspüler und/oder Entkalker angeordnet wird.

Eine bevorzugte Weiterentwicklung der Erfindung ist dadurch gekennzeichnet, daß beim Reinigen ein Gebläse außerhalb des Garraums eingeschaltet und versprühte Flüssigkeit innerhalb des kompletten Gargeräts zirkuliert wird.

Dabei kann erfindungsgemäß vorgesehen sein, daß die Zirkulation der Flüssigkeit von zumindest einem, vorzugsweise als Düse und/oder als Schutz vor einer Zerstäubung durch Kontakt mit einer Heizeinrichtung wirkenden, Luftleitblech unterstützt wird.

Weiterhin wird erfindungsgemäß vorgeschlagen, daß Dampf und/oder Heißluft, vorzugsweise regelbar, in den Garraum eingeleitet wird.

Eine spezielle Ausführungsform der Erfindung ist dadurch gekennzeichnet, daß zuerst ein Reinigungsprogramm ausgewählt und dann gestartet wird, wobei folgende Reinigungsschritte nacheinander durchführbar sind:
a) Dämpfen, vorzugsweise bei eingeschaltetem Gebläse;
b) Einbringen eines Reinigers, vorzugsweise bei eingeschaltetem Gebläse;
c) Einwirken des Reinigers, vorzugsweise bei ausgeschaltetem Gebläse;
d) Klarspülen, insbesondere mit Wasser, vorzugsweise bei eingeschaltetem Gebläse;
e) Einbringen eines Entkalkers, vorzugsweise bei eingeschaltetem Gebläse;
f) Einwirken des Entkalkers, vorzugsweise bei ausgeschaltetem Gebläse;
g) Klarspülen, insbesondere mit Wasser, vorzugsweise bei eingeschaltetem Gebläse; und/oder
h) Trocknen, insbesondere mit Heißluft, vorzugsweise bei eingeschaltetem Gebläse;
wobei während zumindest einer der Schritte b) bis g) zusätzlich ein Dämpfen durchführbar ist.

Dabei kann vorgesehen sein, daß die Schritte a) bis g), einzeln oder gruppenweise, je nach Verschmutzungsgrad, wiederholbar sind.

Ferner ist es eine Aufgabe der gegenwärtigen Erfindung, eine Vorrichtung zum Durchführen eines erfindungsgemäßen Verfahrens bereitzustellen.

Diese Aufgabe wird erfindungsgemäß dadurch gelöst, daß eine Reinigungseinrichtung im Bereich einer Zufuhrleitung für Flüssigkeit, insbesondere Wasser, an eine Garraumwand, vorzugsweise lösbar und/oder verriegelbar, über eine Halterung anschließbar ist und ein Sprühkopfsystem umfaßt, das relativ zur Halterung anhebbar bzw. absenkbar und/oder drehbeweglich ist.

Ferner wird erfindungsgemäß vorgeschlagen, daß zumindest ein Kontakt durch Anschließen der Reinigungseinrichtung betätigbar ist, wie ein Reed-Kontakt über einen Magneten, und der Kontakt mit einer Gargerätesteuerung verbunden ist, um zwischen der Aktivierbarkeit von Garprogrammen und Reinigungsprogrammen zu schalten.

Erfindungsgemäß kann auch vorgesehen sein, daß das Sprühkopfsystem über Wasserdruck und Schwerkraft bewegbar ist.

Altemativerweise kann gemäß der Erfindung vorgesehen sein, daß das Sprühkopfsystem an der Halterung über einen Sprüharm, insbesondere in Form einer Parallelführung, angebracht ist, wobei der Sprüharm hydraulisch relativ zur Halterung drehbeweglich ist.

Dabei ist erfindungsgemäß bevorzugt, daß das Sprühkopfsystem eine an den zumindest einen Sprüharm mit zumindest einem Rotationsfreiheitsgrad drehbeweglich angebrachte Sprühkopfhalterung und zumindest einen Sprühkopf mit jeweils mindestens einer Sprühdüse umfaßt, wobei der zumindest eine Sprühkopf ein Drehstrahlsprühkopf, beispielsweise mit Ablenkplättchen zur getakteten Drehbewegung, sein kann.

Erfindungsgemäß können an der zumindest einen Sprühkopfhalterung mehrere Sprühköpfe angebracht sein, wobei der Schwerpunkt der Sprühkopfhalterung samt der Sprühköpfe vorzugsweise einen Drehpunkt mit zumindest zwei Rotationsfreiheitsgraden darstellt.

Eine erfindungsgemäße Vorrichtung kann, beispielsweise, wie folgt aufgebaut sein:
Die Reinigungseinrichtung kann mittels der Halterung an der Garraumwand über eine Steckverbindung, Rastverbindung oder dergleichen verriegelt werden.
Das Sprühkopfsystem kann eine über eine Flüssigkeit antreibbare Turbine, vorzugsweise mit einem Planetengetriebe, umfassen.
Der zumindest eine Sprühkopf kann ein Drehstrahlsprühkopf sein, vorzugsweise mit Ablenkplättchen zur getakteten Drehbewegung.
Die Hydraulik für den Sprüharm kann einen Behälter und einen darin verfahrbaren Kolben, der an dem Sprüharm über einen Pleul, vorzugsweise mit Schaltnocken, angelenkt ist, umfassen und über zumindest ein Ventil steuerbar sein. Ein erstes Ventil, zum Regeln des Flüssigkeitsdrucks in einer Leitung zwischen der Zufuhrleitung und dem Sprühkopfsystem, kann dabei vorgesehen sein.
Ferner kann ein Regelsystem zum Regeln des Flüssigkeitsdrucks auf den Kolben in dem Behälter vorgesehen sein. Solch ein Regelsystem kann ein zweites Ventil umfassen, das vorzugsweise über ein Sperrsystem schaltbar ist. Das Sperrsystem kann wiederum einen über einen Arretierstab arretierbaren und über eine Feder bewegbaren Schieber umfassen, der Flüssigkeit ermöglicht, über zumindest eine Durchführung von der Zufuhrleitung zum Innenraum des Behälters zu fliessen, wobei eine Flüssigkeitszufuhr zu dem Innenraum des Behälters gesperrt und ein Flüssigkeitsablauf aus dem Behälter geöffnet ist, wenn der Kolben seine höchste Position im Behälter relativ zum Behälterboden erreicht hat. Die Position des Kolbens kann dabei über einen Impulskolben, vorzugsweise mit Speicherverhalten, der mit einer Wasserzufuhr, einem Ventilstößel zum Anheben des Kolbens und einem Ventilstößel zum Absenken des Kolbens innerhalb des Behälters verbunden ist, zyklisch veränderbar sein. Ferner kann ein Zufuhrleitungssystem für Reiniger, Klarspüler und/oder Entkalker, die vorzugsweise über ein zumindest drittes Ventil, wahlweise mit dem Sprühkopfsystem verbindbar ist, vorgesehen sein.
Ein Druckschalter sollte dann in dem Zufuhrleitungssytem zum Sprühkopfsystem stromaufwärts des dritten Ventils vorgesehen sein, der automatisch eine Flüssigkeitszufuhr unterhalb eines bestimmten Wasserdrucks in einer Verbindungsleitung von einer Wasserzufuhr zum Sprühkopfsystem beendet.
Dabei kann eine Druckpumpe zwischen dem zumindest einen dritten Ventil und dem Sprühkopfsystem, vorzugsweise stromaufwärts des Druckschalters, vorgesehen sein. Auch der Einsatz eines Rücksaugverhinderers, der mit der Wasserversorgung für das Sprühkopfsystem, vorzugsweise über ein weiteres Ventil, dem Sprühkopfsystem und einer Entlüftung verbunden ist, kann vorgesehen sein. Der Druckschalter kann dabei stromabwärts des Rücksaugverhinderers, vorzugsweise stromabwärts des weiteren Ventils, in der Wasserversorgungsleitung angeordnet sein.
Ferner kann ein Gebläse, umfassend ein Lüfterrad und einen Lüftermotor, die von dem Garraum über ein Luftleitblech mit zumindest einer Ansaug- und Auslaßöffnung getrennt sind, vorgesehen sein. Eine Ausführungsform umfaßt eine Aufprallfläche, vorzugsweise im wesentlichen konzentrisch in Bezug auf das Zentrum einer von dem Gebläse erzeugten Strömung. Ferner kann eine Heizeinrichtung, die vorzugsweise zumindest teilweise im Strömungsschatten der Aufprallfläche angeordnet ist, vorgesehen sein.
Auch ein Dampferzeuger kann vorgesehen sein.
Weiterhin kann ein Steuersystem, vorzugsweise zur Koordinierung des Ein- und Ausschaltens des ersten Ventils, des zweiten Ventils, des dritten Ventils, des Gebläses, der Heizeinrichtung und/oder des Dampferzeugers, vorgesehen sein. Dabei kann das Steuersystem mit einer Eingabetastatur und einer Anzeige verbunden sein.

Der Erfindung liegt somit die überraschende Erkenntnis zugrunde, daß zusätzlich zu einer Drehbewegung zumindest einer Sprühdüse mit bis zu drei Rotationsfreiheitsgraden um einen Drehpunkt eine weitere Bewegung, nämlich des Drehpunktes an sich, erfolgen muß, um Sprühschatten insbesondere im Falle der Anordnung von Einbaugestellen mit Schienen im Garraum gänzlich zu vermeiden.

Dabei wird die Reinigungswirkung erfindungsgemäß noch dadurch verbessert, daß Dampf insbesondere zum Lösen von Schmutz, Heißluft insbesondere zur Vergrößerung der Verwirbelung, ein Gebläse auch zur Reinigung des kompletten Innenlebens des Gargeräts und/oder eine Aufprallfläche insbesondere zur Vermeidung einer Zerstäubung von Wasser und/oder Reinigungsmittel durch Kontaktieren einer Heizung und zur Unterstützung einer Verwirbelung wahlweise einsetzbar sind.

Zur Umweltschonung sind erfindungsgemäß ferner eine Reihe von Sicherheitsmaßnahmen vorsehen, wie der Einsatz eines Druckschalters und eines Rückstauverhinderers zur Vermeidung einer Verschmutzung einer Wasserversorgung, insbesondere einer Hauswasserversorgung, mit zur Reinigung benötigten Chemikalien. Hierzu wird mit der Erfindung ein optimiertes Wasserzufuhrregelsystem vorgeschlagen.

Schließlich sorgt die erfindungsgemäße Reinigungsprogrammsteuerung für eine Berücksichtigung der vier Reinigungsparameter, nämlich Temperatur, Zeit, Chemie und Mechanik, in Kombination miteinander.

Weitere Merkmale und Vorteile der Erfindung ergeben sich aus der nachfolgenden Beschreibung, in der Ausführungsbeispiele der Erfindung anhand von schematischen Zeichnungen im einzelnen erläutert sind. Dabei zeigt:
- Figur 1a: eine Querschnittsansicht durch ein Gargerät mit einer erfindungsgemäßen Vorrichtung zum Reinigen desselben;
- Figur 1b: eine Schnittansicht durch das in Figur 1a gezeigte Gargerät längs der Verbindungslinie b-b;
- Figur 2a: eine vergrößerte Ansicht des mit X gekennzeichneten Bereichs von Figur 1b zur Illustration der Ankopplung einer erfindungsgemäßen Reinigungseinrichtung an eine Garraumwand;
- Figur 2b: eine Teilschnittansicht durch eine andere erfindungsgemäße Reinigungseinrichtung;
- Figur 3: ein Schaltdiagramm;
- Figur 4: ein Flüssigkeitsversorgungsdiagramm;
- Figur 5a: eine Seitenansicht eines Teils eines Garraums mit einer weiteren erfindungsgemäßen Reinigungseinrichtung in einer ersten Position;
- Figur 5b: eine Ansicht gemäß der von Figur 3a, wobei die Reinigungseinrichtung in einer zweiten Position dargestellt ist;
- Figur 6a: eine Teilschnittansicht durch eine alternative erfindungsgemäße Reinigungseinrichtung an einer Garraumwand in einer ersten Position; und
- Figur 6b: eine Ansicht gemäß der von Figur 4a, wobei die Reini- gungseinrichtung in einer dritten Position dargestellt ist.

Wie den Figuren 1a und 1b zu entnehmen ist, ist innerhalb eines Garraums mit einer Garraumwand 1a, einer Garraumtür 1b samt Griff 1c eine erfindungsgemäße Reinigungseinrichtung 2 und ein Einhängegestell 3 angeordnet. Der Garraum ist von einem Gebläseraum über ein Luftleitblech 4 getrennt, wobei in dem Gebläseraum ein Lüfterrad 5 angeordnet ist, das von einem Lüftermotor 6 antreibbar und um das herum ein Heizregister 7 angeordnet ist. Die erfindungsgemäße Reinigungseinrichtung 2 ist dabei über eine Wasserkupplung 10a an der Garraumwand 1a angebracht und mit einem Behälter 8 für einen Reiniger sowie einem Behälter 9 für einen Klarspüler und einen Entkalker verbunden.

Ferner stellt die Reinigungseinrichtung 2 eine griffgünstige Einheit dar, die leicht in das Gargerät positioniert werden kann. Zu diesem Zweck wird die Reinigungseinrichtung 2 in den Garraum gebracht, dort auf zwei Einhängestiften 13 im Bereich einer Halterung 14 derselben abgestützt und über die Wasserkupplung 10a an der Garraumwand 1a mit einer nicht dargestellten Wasserversorgung über eine Zufuhrleitung 11 verbunden, wie in Figur 2a zu sehen ist. Diese Kopplungsstelle ist dabei so ausgebildet, daß keine Verschmutzung derselben stattfinden kann und gleichzeitig eine Verriegelung der Reinigungseinrichtung 2 über eine entsprechende Mechanik, die auch eine Entriegelung 10b umfaßt, möglich ist. Beim Ankoppeln wird zudem ein Reed-Kontakt 12a in der Garraumwand 1a über einen Stabmagnet 12b in der Halterung 14 betätigt, was dafür sorgt, daß ein Standardgarprogramm unterbrochen und stattdessen ein auswählbares Reinigungsprogramm aktivierbar ist.

Die so über die Halterung 14 an die Garraumwand 1a angebrachte Reinigungseinrichtung 2 kann nun eine Hub- und Senkbewegung eines Sprüharms 15 über eine Hydraulik und die Schwerkraft durch Drehung des Sprüharms 15 um dessen Anlenkpunkt an der Halterung 14 durchführen. An dem diesem Anlenkpunkt gegenüberliegenden Ende des Sprüharms 15 ist eine Sprühkopfhalterung 16 für zwei einanderentgegengesetzt angeordnete, drehbewegliche Sprühköpfe 17a, 17b angeordnet. Dabei umfassen die Sprühköpfe 17a, 17b vorzugsweise Drehstrahldüsen und können über die Sprühkopfhalterung 16 eine Drehbewegung mit drei Rotationsfreiheitsgraden zusätzlich zur Hub- und Senkbewegung des Sprüharms 15 ausführen.

Weitere Details der Hydraulik einer erfindungsgemäßen Reinigungseinrichtung ergeben sich aus Figur 2b, gemäß der eine Reinigungseinrichtung 2' in Verbindung mit einer Wasserzufuhrleitung 11' steht, die ihrerseits zum einen über einen Versorgungsanschluß 11'a Flüssigkeit zu den nicht dargestellten Sprühköpfen und zum anderen über eine Versorgungsleitung 11'b Flüssigkeit in einen zylinderförmigen Behälter 18' führt. Ferner ist ein an einer Halterung 14' angelenkter Sprüharm 15' mit einem Kolben 19'c innerhalb des Zylinders 18' über einen Pleul 19'a mit Schaltnoken 19'b verbunden. Die Bewegung des Kolbens 19'c innerhalb des Zylinders 18' und somit des Sprüharms 15' wird dabei über eine Ventilsteuerung 110 geregelt.

Eine entsprechende Ventilsteuerung ist beispielhaft in Figur 3 dargestellt. Wie Figur 3 zu entnehmen ist, ist eine Wasserzufuhr 300' mit einem Ventilstößel 310 zum Anheben eines Kolbens 19"c innerhalb eines Zylinders 18", daß heißt also zum Anheben eines nicht dargestellten Sprüharms, einem Ventilstößel 311 zum Absenken des Kolbens 19"c innerhalb des Zylinders 18", also des Sprüharms, und einen Impulskolben 312 mit Speicherverhalten verbunden, um ein automisches, zyklisches Anheben und Absenken des Sprüharms zu ermöglichen.

In Figur 4 ist ein Flüssigkeitsversorgungssystem für Sprühköpfe 17'a und 17'b einer erfindungsgemäßen Reinigungseinrichtung dargestellt. Demnach kann Wasser über eine Wasserzufuhr 300 zu einem Ventil 302 gelangen, das über die Steuerung eines ausgewählten Reinigungsverfahrens geöffnet werden kann. Solange das Ventil 302 geschlossen ist, sorgt ein Druckschalter 301 dafür, daß aus den Behältern 8', 9' kein Reiniger, Klarspüler und/oder Entkalker über Ventile 305, 306 und eine Druckpumpe 307 den Sprühköpfen 17'a und 17'b zuführbar ist beziehungsweise sind. Sobald jedoch das Ventil 302 geöffnet ist, kann Wasser über einen Rücksaugverhinderer 303 zu den Sprühköpfen 17'a und 17'b sowie Reiniger, Klarspüler und/oder Entkalker aus den Behältern 8', 9' wahlweise über die Ventile 305, 306 und die Druckpumpe 307 zu den Sprühköpfen 17'a und 17'b gelangen. Der Rücksaugverhinderer 303 ist zudem mit einer Entlüftung 304 verbunden, um auch im Störfall zu vermeiden, daß aus den Behältern 8', 9' den Sprühköpfen 17'a und 17'b zugeführte Chemikalien in die Wasserversorgungsleitung, wie die Wasserzufuhr 300, gelangen kann.

Wie den Figuren 5a und 5b zu entnehmen ist, umfaßt eine weitere erfindungsgemäße Vorrichtung eine an einer Garraumwand 1"a angebrachte Reinigungseinrichtung 2". Die Reinigungseinrichtung 2" besteht ihrerseits aus einer Halterung 20, einem Behälter 22 mit Kolben 23a und Pleul 23b, einem über den Pleul 23b an der Halterung 20 drehbeweglich befestigten Sprüharm 25 und einer relativ zum Sprüharm 25 drehbar gelagerten Sprühkopfhalterung 26a, 26b, an der zwei Sprühköpfe 27a, 27b befestigt sind.

In Figur 5a ist eine Ausgangsstellung der Reinigungseinrichtung 2" dargestellt, bei der der untere Sprühkopf 27b fast die untere Garraumwand 1"a kontaktiert. Durch Einführen von Wasser unter Druck in den Behälter 22 kann der Kolben 23a aus seiner Ausgangsstellung, auf dem Boden des Behälters 22 ruhend, wie in Figur 5a gezeigt, im Behälter 22 nach oben, vom Boden des Behälters 22 weg, verschoben werden, so daß der Pleul 23b eine Bewegung des Sprüharms 25 relativ zu der Halterung 20 bewirkt, nämlich eine Hubbewegung des Sprüharms 25. In Figur 5b ist eine mittlere Stellung des Sprüharms 25 und somit der Reinigungseinrichtung 2" dargestellt. Sobald die maximale Verschiebung des Kolbens 23a in dem Behälter 22 erreicht ist und somit der dann obere Sprühkopf 27a oder 27b fast die nicht gezeigte obere Garraumwand kontaktiert, wird zum einen eine weitere Zufuhr von Wasser in den Behälter 22 beendet und zum anderen ein Ablauf von Wasser aus dem Behälter 22 ermöglicht. Es kommt dann aufgrund der Schwere des Arms 25 sowie der daran befestigten Teile 26a, 26b, 27a, 27b zu einer abwärts gerichteten Bewegung des Kolbens 23a in dem Behälter 22, bis schließlich wieder die in Figur 5a gezeigte Ausgangsstellung erreicht ist.

Zusätzlich zu der Hubbewegung des Sprüharms 25 führen die Sprühköpfe 27a, 27b Drehbewegungen um den Verbindungspunkt zwischen den beiden Sprühkopfhalterungen 26a und 26b mit zwei Rotationsfreiheitsgraden durch. Dies wird insbesondere dadurch realisiert, daß die Sprühköpfe 27a, 27b Drehstrahlsprühköpfe sind und die Anlenkung zwischen den Sprühkopfhalterung 26a, 26b nicht fixiert ist.

Als günstig für die Vermeidung von Sprühschatten hat es sich erfindungsgemäß herausgestellt, wenn die durch den Wasserdruck erzwungene Aufwärtsbewegung des Sprüharms 25 und die durch die Schwerkraft erzwungene Abwärtsbewegung des Sprüharms 25 unterschiedlich schnell verlaufen; wenn die Sprühköpfe 27a, 27b frei pendelnd an dem Sprüharm 25 angebracht sind; und wenn die Drehbewegung der Sprühköpfe 27a, 27b in unterschiedliche Richtung sowie getaktet vonstatten geht.

In den Figuren 6a und 6b ist eine spezielle Ausgestaltung des Bewegungsantriebsbereichs einer erfindungsgemäßen Reinigungseinrichtung 2"' dargestellt. Dabei ist eine Halterung 20' im Bereich einer Zufuhrleitung 21' für Wasser und/oder Reinigungsmittel an eine Garraumwand 1"'a angebracht. An der Halterung 20' ist wiederum ein Sprüharm 25' angebracht, wobei das Sprühkopfsystem an dem der Halterung 20' gegenüberliegenden Ende des Sprüharms 25' nicht dargestellt ist. An der Zufuhrleitung 21' ist auch eine Leitung 24' zur Verbindung mit den nicht gezeigten Sprühköpfen vorgesehen. Ferner ist an der Halterung 20' ein Behälter 22' angebracht, in dem sich ein Kolben 23'a mit einem Pleul 23'b, an den der Sprüharm 25' angelenkt ist, bewegen kann. Parallel zu der Behälterlängsachse ist eine Durchführung 200 für Flüssigkeit, wie Wasser und/oder Reinigungsmittel, in Verbindung mit der Zufuhrleitung 21' vorgesehen, die ein Füllen des Behälters 22' mit Flüssigkeit über eine Durchführung 203 in einem Schieber 202 ermöglicht. Der Schieber 202 ist dabei über einen Arretierstab 201 in der in Figur 6a dargestellten Stellung derart gegen die Kraft einer Feder 206 festgestellt, daß Flüssigkeit über die Zufuhrleitung 21' in den Behälter 22' zum Antreiben des Kolbens 23'a fließen kann und somit der Kolben 23'a in dem Behälter 22' aus seiner in Figur 6a gezeigten Ausgangsstellung nach oben getrieben wird. Sobald der Kolben 23'a an seiner obersten Stellung, wie in Figur 6b dargestellt, angekommen ist, wird der Arretierstab 201 aus der Durchführung 203 herausgehoben, so daß die Feder 206 den Schieber 202 derart bewegen kann, daß keine weitere Flüssigkeit mehr von der Zufuhrleitung 21 über die Durchführungen 201 und 203 in den Behälter 22' fließen kann. Statt dessen ist in dem in Figur 6a dargestellten Zustand eine weitere Wasserdurchführung 204 mit einem Auslaß 205 in dem Schieber 202 verbunden, so daß nunmehr Flüssigkeit aus dem Behälter 22' in den Garraum ablaufen kann. Somit kommt es schließlich im wesentlichen durch die Schwerkraft des Sprüharms 25' samt daran angebrachten Sprühkopfsystem zu einer Entleerung des Behälters 22' und einer Bewegung des Kolbens 23'a in seine in Figur 6a dargestellte Ausgangsposition, einschließlich Zurückbewegen des Schiebers 202 gegen die Kraft der Feder 206 aufgrund der speziellen geometrischen Ausgestaltung des Kolbens 23'a und des Schiebers 202.

Der Druck der Flüssigkeit in der Leitung 24 und somit dem Sprühkopfsystem ist über ein Steuerventil 100 regelbar, so daß, beispielsweise, die Hubbewegung langsamer als die Senkbewegung des Arms 25' verläuft und die Rotationsgeschwindigkeit der Sprühköpfe beim Anheben langsamer als beim Senken des Sprüharms 25' ist.

Im Anschluß wird ein Reinigungsprogramm vorgestellt, das mit einer mit Bezug auf die Figuren 1a bis 6b dargestellten erfindungsgemäßen Vorrichtung verwirklichbar ist. Nach Befestigen einer erfindungsgemäßen Reinigungseinrichtung in einem Garraum sorgt dabei ein Reed-Kontakt dafür, daß von einer Bedienperson ausschließlich ein Reinigungsprogramm über eine nicht dargestellte Tastatur anwählbar ist. Die Auswahl eines Reinigungsprogramms wird über eine nicht gezeigte Anzeige erleichtert. Über eine nicht dargestellte Starttaste läßt sich das ausgewählte Reinigungsprogramm starten, das beispielsweise wie folgt ablaufen kann:
Zuerst findet ein Dämpfen bei zirka 75°C und eingeschaltetem Lüftermotor für ungefähr eine Minute statt, wodurch der Garraum aufgeheizt und der Garraum sowie die darin angeordneten Gestelle oder dergleichen mit Feuchtigkeit benetzt werden.
Danach wird ein Reiniger bei fortdauerndem Dämpfen bei zirka 75°C und eingeschaltetem Lüftermotor für ungefähr eine Minute eingeführt, wodurch der Reiniger im Garraum verteilt wird.
Zum Aktivieren des Reinigers, zwecks Schmutzlösung, wird dann der Lüftmotor für ungefähr 10 bis 15 Minuten ausgeschaltet, während mit dem Dämpfen bei zirka 75°C fortgefahren wird.
Anschließend findet ein Abspülen der gelösten Schmutzbestandteile durch ein Klarspülen mit Wasser bei fortlaufendem Dämpfen bei zirka 75°C und wieder eingeschaltetem Lüftmotor für ungefähr drei bis vier Minuten statt.
Zur Verhinderung von Oberflächenkalkablagerungen wird dann ein Entkalker bei fortwährendem Dämpfen bei zirka 75°C über ungefähr eine Minute eingeführt.
Anschließend wird dem Entkalker erlaubt, bei ausgeschaltetem Lüftermotor und fortwährendem Dämpfen bei zirka 75°C für ungefähr zehn Minuten einzuwirken.
Dann wird wieder mit Wasser klargespült, bei eingeschaltetem Lüftermotor und fortwährendem Dämpfen bei zirka 75°C, über ungefähr drei bis vier Minuten hinweg.
Im Falle einer starken Garraumverschmutzung können die bisher aufgeführten Reinigungsschritte beliebig oft wiederholt werden.
Abschließend kann auch der Garraum getrocknet werden, indem das Dämpfen beendet und statt dessen eine Heißluftzuführ bei zirka 75°C eingeschaltet wird, bei laufendem Lüftermotor über ungefähr sechs Minuten hinweg.

Die verschiedenen, oben aufgelisteten, Reinigungsschritte lassen sich auf der Anzeige verfolgen. Sobald das Reinigen abgeschlossen ist, kann die erfindungsgemäße Reinigungseinrichtung wieder aus dem Garraum entfernt werden, um ein Garen von Speisen zu ermöglichen.

Die in der vorstehenden Beschreibung, in den Zeichnungen sowie den Ansprüchen offenbarten Merkmale der Erfindung können sowohl einzeln als auch in jeder beliebigen Kombination für die Verwirklichung der Erfindung in ihren verschiedenen Ausführungsformen wesentlich sein.

## Patentansprüche

1. Verfahren zum Reinigen eines Gargeräts mit einem Garraum, bei dem zumindest eine Sprühdüse in den Garraum angeordnet, mit zumindest einer Zufuhrleitung für Wasser, Reiniger, Klarspüler und/oder Entkalker in den Garraum, insbesondere lösbar, verbunden und dort zu einer Drehbewegung angetrieben wird,
**dadurch gekennzeichnet, daß**
der Drehpunkt der Drehbewegung zyklisch durch den Garraum gefahren wird.

2. Verfahren nach Anspruch 1, **dadurch gekennzeichnet, daß**
die zumindest eine Sprühdüse mit zumindest zwei, vorzugsweise drei, Rotationsfreiheitsgraden um den Drehpunkt und zumindest einem Rotationsfreiheitsgrad des Drehpunkts durch den Garraum bewegt wird.

3. Verfahren nach Anspruch 1 oder 2, **dadurch gekennzeichnet, daß**
die zumindest eine Sprühdüse auf einer Zufallstrajektorie, stochastisch, getaktet und/oder mit sich verändernder Geschwindigkeit durch den Garraum bewegt wird.

4. Verfahren nach einem der vorangehenden Ansprüche, **dadurch gekennzeichnet, daß**
die Bewegung der zumindest einen Sprühdüse über Flüssigkeitsdruckvariationen, vorzugsweise ohne Hilfsenergie, angetrieben wird.

5. Verfahren nach einem der vorangehenden Ansprüche, **dadurch gekennzeichnet, daß**, sobald die zumindest eine Sprühdüse mit der zumindest einen Zufuhrleitung in Wirkverbindung gebracht wird, nur noch ein Garraumreinigen eingestellt werden kann.

6. Verfahren nach Anspruch 5, **dadurch gekennzeichnet, daß**
automatisch verhindert wird, daß Reiniger, Klarspüler und/oder Entkalker in die Wasserversorgung des Gargeräts eindringt beziehungsweise eindringen.

7. Verfahren nach einem der vorangehenden Ansprüche, **dadurch gekennzeichnet, daß**
zumindest eine weitere Sprühdüse im Garraum und/oder Gebläseraum zum Versprühen von Wasser, Reiniger, Klarspüler und/oder Entkalker angeordnet wird.

8. Verfahren nach einem der vorangehenden Ansprüche, **dadurch gekennzeichnet, daß**
beim Reinigen ein Gebläse außerhalb des Garraums eingeschaltet und versprühte Flüssigkeit innerhalb des kompletten Gargeräts zirkuliert wird.

9. Verfahren nach Anspruch 8, **dadurch gekennzeichnet, daß**
die Zirkulation der Flüssigkeit von zumindest einem, vorzugsweise als Düse und/oder als Schutz vor einer Zerstäubung durch Kontakt mit einer Heizeinrichtung wirkenden, Luftleitblech unterstützt wird.

10. Verfahren nach einem der vorangehenden Ansprüche, **dadurch gekennzeichnet, daß**
Dampf und/oder Heißluft, vorzugsweise regelbar, in den Garraum eingeleitet wird beziehungsweise werden.

11. Verfahren nach einem der vorangehenden Ansprüche, **dadurch gekennzeichnet, daß**
zuerst ein Reinigungsprogramm ausgewählt und dann gestartet wird, wobei folgende Reinigungsschritte nacheinander durchführbar sind:
a) Dämpfen, vorzugsweise bei eingeschaltetem Gebläse;
b) Einbringen eines Reinigers, vorzugsweise bei eingeschaltetem Gebläse;
c) Einwirken des Reinigers, vorzugsweise bei ausgeschaltetem Gebläse;
d) Klarspülen, insbesondere mit Wasser, vorzugsweise bei eingeschaltetem Gebläse;
e) Einbringen eines Entkalkers, vorzugsweise bei eingeschaltetem Gebläse;
f) Einwirken des Entkalkers, vorzugsweise bei ausgeschaltetem Gebläse;
g) Klarspülen, insbesondere mit Wasser, vorzugsweise bei eingeschaltetem Gebläse;
h) und/oder
i) Trocknen, insbesondere mit Heißluft, vorzugsweise bei eingeschaltetem Gebläse;
wobei während zumindest einer der Schritte b) bis g) zusätzlich ein Dämpfen durchführbar ist.

12. Verfahren nach Anspruch 11, **dadurch gekennzeichnet, daß**
die Schritte a) bis g), einzeln oder gruppenweise, je nach Verschmutzungsgrad, wiederholbar sind.

13. Vorrichtung zum Durchführen eines Verfahrens zum Reinigen eines Gargeräts mit einem Garraum nach einem der vorangehenden Ansprüche, **dadurch gekennzeichnet, daß**
eine Reinigungseinrichtung (2, 2', 2", 2"') im Bereich einer Zufuhrleitung (11, 11', 21') für Flüssigkeit, insbesondere Wasser, an eine Garraumwand (1a, 1'a, 1"a, 1"'a), vorzugsweise lösbar und/oder verriegelbar, über eine Halterung (14, 14', 20, 20') anschließbar ist und ein Sprühkopfsystem (16, 17a, 17', 17b, 17'b, 26a, 26b, 27a, 27b) umfaßt, das relativ zur Halterung (11, 11", 20, 20") anhebbar bzw. absenkbar und/oder drehbeweglich ist.

14. Vorrichtung nach Anspruch 13, **dadurch gekennzeichnet, daß**
zumindest ein Kontakt durch Anschließen der Reinigungseinrichtung (2, 2', 2", 2"') betätigbar ist, wie ein Reed-Kontakt (12a) über einen Magneten (12b), und der Kontakt mit einer Gargerätesteuenmg verbunden ist, um zwischen der Aktivierbarkeit von Garprogrammen und Reinigungsprogrammen zu schalten.

15. Vorrichtung nach Anspruch 13 oder 14, **dadurch gekennzeichnet, daß**
das Sprühkopfsystem (16, 17a, 17'a, 17b, 17'b, 26a, 26b, 27a, 27b) über Wasserdruck und Schwerkraft bewegbar ist.

16. Vorrichtung nach einem der vorangehenden Ansprüche 13 bis 15, **dadurch gekennzeichnet, daß**
das Sprühkopfsystem (16,17a, 17'a, 17b, 17'b, 26a, 26b, 27a, 27b) an der Halterung (14, 14' 20, 20') über einen Sprüharm (15, 15', 25, 25'), insbesondere in Form einer Parallelführung, angebracht ist, wobei der Sprüharm (15, 15', 25, 25') hydraulisch relativ zur Halterung (14, 14', 20, 20') drehbeweglich ist.

17. Vorrichtung nach Anspruch 16, **dadurch gekennzeichnet, daß**
das Sprühkopfsystem eine an den zumindest einen Sprüharm (15, 15', 25,25') mit zumindest einem Rotationsfreiheitsgrad drehbeweglich angebrachte Sprühkopfhalterung (16,26a, 26b) und zumindest einen Sprühkopf (17a, 17'a, 17b, 17'b, 27a, 27b) mit jeweils mindestens einer Sprühdüse umfaßt.

18. Vorrichtung nach Anspruch 16 oder 17, **dadurch gekennzeichnet, daß**
an der zumindest eine Sprühkopfhalterung (16,26a, 26b) mehrere Sprühköpfe (17a, 17'a, 17b, 17'b, 27a, 27b) angebracht sind, wobei der Schwerpunkt der Sprühkopfhalterung samt der Sprühköpfe vorzugsweise einen Drehpunkt mit zumindest zwei Rotationsfreiheitsgraden darstellt.

## Claims

1. A method of cleaning a cooker comprising a cooking compartment wherein at least one spray nozzle is disposed in the cooking compartment and is connected, particularly detachably, to at least one pipe for supplying water, cleaning agents, clear rinses and/or deliming agents to the cooking compartment, where it is driven in rotation, **characterised in that** the centre point of the rotary motion is moved in cyclic manner through the cooking compartment.

2. A method according to claim 1, **characterised in that** the at least one spray nozzle is moved around the centre point with at least two and preferably three degrees of freedom of rotation and is moved through the cooking compartment with at least one degree of freedom of rotation of the centre point.

3. A method according to claim 1 or 2, **characterised in that** the at least one spray nozzle is moved through the cooking compartment in a random or stochastic trajectory, in timed manner and/or at varying speed.

4. A method according to any of the preceding claims, **characterised in that** the motion of the at least one spray nozzle is driven by variations in liquid pressure, preferably without auxiliary energy.

5. A method according to any of the preceding claims, **characterised in that** as soon as the at least one spray nozzle has been brought into operative connection with the at least one supply pipe, the only operation which can be set is to clean the cooking compartment.

6. A method according to claim 5, **characterised in that** cleaning agents, clear rinses and/or deliming agents are automatically prevented from entering the water supply to the cooker.

7. A method according to any of the preceding claims, **characterised in that** at least one additional spray nozzle is disposed in the cooking compartment and/or fan compartment in order to spray water, cleaning agents, clear rinses and/or deliming agents.

8. A method according to any of the preceding claims, **characterised in that** during cleaning a fan is switched on outside the cooking compartment and sprayed liquid is circulated inside the complete cooker.

9. A method according to claim 8, **characterised in that** the flow of liquid is assisted by at least one air guide plate, preferably in the form of a nozzle and/or a device for protection against atomisation by contact with a heating device.

10. A method according to any of the preceding claims, **characterised in that** steam and/or hot air, preferably adjustably, is introduced into the cooking compartment.

11. A method according to any of the preceding claims, **characterised in that** a cleaning program is first selected and then started, the following cleaning steps being performed in succession:
a) steaming, preferably with the fan switched on;
b) introduction of a cleaning agent, preferably with the fan switched on;
c) action of the cleaning agent, preferably with the fan switched off;
d) clear rinsing, specially with water, preferably with the fan switched on;
e) introduction of a deliming agent, preferably with the fan switched on;
f) action of the deliming agent, preferably with the fan switched off;
g) clear rinsing, particularly with water, preferably with the fan switched on;
h) and/or
i) drying, particularly with hot air, preferably with the fan switched on;
wherein steaming can additionally be carried out during at least one of the steps b) to g).

12. A method according to claim 11, **characterised in that** the steps a) to g) can be repeated individually or in groups, depending on the dirtiness.

13. A device for working the method for cleaning a cooker comprising a cooking compartment according to any of the preceding claims, **characterised in that** a cleaning device (2, 2', 2'', 2''') is connectable, preferably detachably and/or lockably, via a holder (14, 14', 20, 20') in the neighbourhood of a pipe (11, 11', 21') for supplying a liquid, particularly water, at a wall (1a, 1'a, 1''a, 1'''a) of the cooking compartment, and comprises a spray head system (16, 17a, 17', 17b, 17'b, 26a, 26b, 27a, 27b) which can be raised, lowered and/or moved in rotation relative to the holder (11, 11'', 20, 20'').

14. A method according to claim 13, **characterised in that** at least one contact can be actuated by connecting the cleaning device (2, 2', 2'', 2'''), e.g. a reed contact (12a) via a magnet (12b), and the contact is connected to a cooker control means in order to change operation between cooking programs and cleaning programs.

15. A device according to claim 13 or 14, **characterised in that** the spray head system (16, 17a, 17'a, 17b, 17'b, 26a, 23b, 27a, 27b) is movable by water pressure and gravity.

16. A device according to any of the preceding claims 13 to 15, **characterised in that** the spray head system (16, 17a, 17'a, 17b, 17'b, 26a, 26b, 27a, 27b) is mounted on the holder (14, 14', 20, 20') via a spray arm (15, 15', 25, 25'), more particularly in the form of a parallel guide, and the spray arm (15, 15', 25, 25') is movable in rotation relative to the holder (14, 14', 20, 20') by hydraulic means.

17. A device according to claim 16, **characterised in that** the spray head system comprises a spray head holder (16, 26a, 26b), mounted for rotation on the at least one spray arm (15, 15', 25, 25') with at least one degree of rotational freedom and also comprises at least one spray head (17a, 17'a, 17b, 17'b, 27a, 27b) with at least one spray nozzle.

18. A device according to claim 16 or 17, **characterised in that** a number of spray heads (17a, 17'a, 17b, 17'b, 27a, 27b) are mounted on the at least one spray head holder (16, 26a, 26b), and the centre of gravity of the spray head holder and spray heads preferably has a centre of rotation with at least two degrees of rotational freedom.

## Revendications

1. Procédé de nettoyage d'un appareil de cuisson avec une chambre de cuisson, où au moins une buse de pulvérisation est placée dans la chambre de cuisson - cette dernière ayant au moins une conduite d'alimentation pour amener de l'eau, un produit de nettoyage, un produit de rinçage et / ou un produit de détartrage dans la chambre de cuisson - en étant plus particulièrement montée de manière amovible et pour pouvoir être entraînée afin d'effectuer un mouvement de rotation dans la chambre de cuisson,
**caractérisé en ce que**
le centre de rotation du mouvement de rotation se déplace de manière cyclique à l'intérieur de la chambre de cuisson.

2. Procédé selon la revendication 1, **caractérisé en ce que**
la ou les buses de pulvérisation bénéficient d'au moins deux et, de préférence, de trois degrés de liberté de rotation autour du centre de rotation et que le centre de rotation bénéficie d'au moins un degré de liberté de rotation pour son déplacement dans la chambre de cuisson.

3. Procédé selon la revendication 1 ou la revendication 2, **caractérisé en ce que**
la ou les buses de pulvérisation se déplace ou se déplacent dans la chambre de cuisson de manière stochastique suivant une trajectoire cyclique aléatoire et / ou avec une vitesse variable.

4. Procédé selon l'une des revendications précédentes, **caractérisé en ce que**
le mouvement de la ou des buses de pulvérisation est contrôlé par la pression variable d'un liquide, de préférence sans un apport d'énergie externe.

5. Procédé selon l'une des revendications précédentes, **caractérisé en ce que**
le nettoyage de la chambre de cuisson se met en route seulement quand la ou les buses de pulvérisation est ou sont effectivement connectée ou connectées à une ou à des conduites d'alimentation.

6. Procédé selon la revendication 5, **caractérisé en ce que**,
respectivement, le produit de nettoyage, le produit de rinçage ou / et le produit de détartrage est ou sont empêchés d'entrer dans l'alimentation en eau de l'appareil de cuisson, et cela de manière automatique.

7. Procédé selon l'une des revendications précédentes, **caractérisé en ce que**
au moins une autre buse de pulvérisation est prévue dans la chambre de cuisson et /ou dans la chambre de la soufflante, pour pulvériser de l'eau, un produit de nettoyage, un produit de rinçage et / ou un produit de détartrage.

8. Procédé selon l'une des revendications précédentes, **caractérisé en ce que**
pendant le nettoyage, une soufflante située en dehors de la chambre de cuisson est mise en fonctionnement et que le liquide pulvérisé circule à l'intérieur de la totalité de l'appareil de cuisson.

9. Procédé selon la revendication 8, **caractérisé en ce que**
la circulation du liquide est favorisée par l'utilisation d'au moins une plaque de guidage de l'air remplissant, de préférence, le rôle d'une buse et / ou d'une protection contre une pulvérisation par contact avec une installation de chauffage.

10. Procédé selon l'une des revendications précédentes, **caractérisé en ce que**
de la vapeur d'eau ou / et de l'air chaud est ou sont introduits dans la chambre de cuisson, de préférence de manière ajustable.

11. Procédé selon l'une des revendications précédentes, **caractérisé en ce que**
l'on choisit d'abord un programme de nettoyage et qu'ensuite on démarre ce programme, qui peut comporter les étapes de nettoyage successives suivantes consistant à :
a) alimenter en vapeur d'eau, de préférence en faisant fonctionner la soufflante ;
b) introduire un produit de nettoyage, de préférence en faisant fonctionner la soufflante ;
c) faire agir le produit de nettoyage, de préférence sans faire fonctionner la soufflante ;
d) rincer, en particulier avec de l'eau, de préférence en faisant fonctionner la soufflante ;
e) introduire un produit de détartrage, de préférence en faisant fonctionner la soufflante ;
f) faire agir le produit de détartrage, de préférence sans faire fonctionner la soufflante ;
g) rincer, en particulier avec de l'eau, de préférence en faisant fonctionner la soufflante ;
h) et/ou
i) sécher, en particulier avec de l'air chaud, de préférence en faisant fonctionner la soufflante ;
où pendant au moins une des étapes b) à g), on peut alimenter en plus avec de la vapeur d'eau.

12. Procédé selon la revendication 11, **caractérisé en ce que**
les opérations a) à g) peuvent être répétées individuellement ou collectivement, en fonction du degré d'encrassement.

13. Dispositif pour mettre en oeuvre un procédé de nettoyage d'un appareil de cuisson avec une chambre de cuisson selon l'une des revendications précédente, **caractérisé en ce que**
une installation de nettoyage (2, 2', 2", 2"') peut être connectée dans la région d'une conduite d'alimentation (11, 11', 21') pour un liquide, en particulier pour l'eau, sur une paroi (1a, 1'a, 1"a, 1"'a) de la chambre de cuisson, de préférence de manière amovible et / ou verrouillable, par l'intermédiaire d'un support (14, 14', 20, 20') et qu'elle comprend un système de têtes de pulvérisation (16, 17a, 17', 17b, 17'b, 26a, 26b, 27a, 27b) qui est capable de monter, de descendre et / ou de tourner par rapport au support (11, 11", 20, 20").

14. Dispositif selon la revendication 13, **caractérisé en ce que**
l'on prévoit au moins un contact - comme par exemple un contact reed (12a) - qui peut être actionné à la connexion de l'installation de nettoyage (2, 2', 2", 2"'), par l'intermédiaire d'un aimant (12b) et **en ce que** le contact est connecté à une commande de l'appareil de cuisson pour pouvoir commuter entre une activation des programmes de cuisson et une activation des programmes de nettoyage.

15. Dispositif selon la revendication 13 ou la revendication 14, **caractérisé en ce que**
le système de têtes de pulvérisation (16, 17a, 17'a, 17b, 17'b, 26a, 26b, 27a, 27b) peut être mis en mouvement par la pression de l'eau et par les forces de gravité.

16. Dispositif selon l'une des revendications précédentes de 13 à 15, **caractérisé en ce que**
le système de têtes de pulvérisation (16, 17a, 17'a, 17b, 17'b, 26a, 26b, 27a, 27b) est monté sur le support (14, 14', 20, 20') par l'intermédiaire d'un bras de pulvérisation (15, 15', 25, 25'), ayant en particulier la forme d'un parallélogramme, grâce à quoi le bras de pulvérisation (15, 15', 25, 25') peut être déplacé par un moyen hydraulique en rotation par rapport au support (14, 14', 20, 20').

17. Dispositif selon la revendication 16, **caractérisé en ce que**
le système de têtes de pulvérisation comprend un support (16, 26a, 26b) de têtes de pulvérisation monté sur le ou les bras de pulvérisation (15, 15', 25, 25') avec au moins un degré de liberté de rotation et au moins une tête de pulvérisation (17a, 17'a, 17b, 17'b, 27a, 27b) avec chacune au moins une buse de pulvérisation.

18. Dispositif selon la revendication 16 ou la revendication 17, **caractérisé en ce que**
plusieurs têtes de pulvérisation (17a, 17'a, 17b, 17'b, 27a, 27b) sont positionnées sur le ou les supports (16a, 26a, 26b) des têtes de pulvérisation et **en ce que** le centre de gravité du ou des supports des têtes de pulvérisation avec leurs têtes de pulvérisation constitue, de préférence, un centre de rotation avec au moins deux degrés de liberté de rotation.
